# FASCICULE DE BREVET EUROPEEN

(11) **EP 3 102 775 B1**
(45) Date de publication et mention de la délivrance du brevet: **04.04.2018**
(21) Numéro de dépôt: 15702467.0
(22) Date de dépôt: 02.02.2015
(51) Int. Cl.: E21B 23/06, E21B 33/127

(54) **DISPOSITIF EXPANSIBLE**
EXPANDIERBARE VORRICHTUNG
EXPANDABLE DEVICE

(30) Priorité: 05.02.2014 FR 1400325; 11.08.2014 FR 1457752
(43) Date de publication de la demande: 14.12.2016
(73) Titulaire: Saltel Industries, 35170 Bruz (FR)
(72) Inventeur: SALTEL, Jean-Louis, F-35650 Le Rheu (FR); TANGUY, Gwenaël, F-35740 Pace (FR); ROSELIER, Samuel, F-35650 Le Rheu (FR); NEVEU, Romain, 35580 Saint Senoux (FR)
(74) Mandataire: Regimbeau
(86) Numéro de dépôt international: PCT/EP2015/052093
(87) Numéro de publication internationale: WO 2015/117924

(56) Documents cités:
- EP-A1- 2 402 554
- EP-A1- 2 599 956
- WO-A1-2013/135415
- US-A- 5 316 087
- US-A- 5 613 557
- US-A1- 2013 014 941

## Description

La présente invention concerne un dispositif expansible, notamment utilisé comme isolateur de zones de l'annulaire d'un puits.

Dans plusieurs demandes de brevets français au nom du présent demandeur sont décrits des dispositifs expansibles tels que celui reproduit à la figure 1 annexée.

Cette figure est une vue simplifiée en coupe d'une conduite qui s'étend dans un puits préalablement préparé. En l'occurrence, il s'agit ici d'une portion horizontale du puits. Il est bien entendu que cette portion pourrait avoir une autre orientation, par exemple verticale ou oblique.

Dans le sol S a donc été préalablement creusé un puits A dont la paroi est référencée A1.

A l'intérieur de ce puits a été mise en place une conduite métallique 1 qui est représentée partiellement ici.

Le long de sa paroi, cette conduite présente un ou plusieurs dispositifs d'isolation 2. Ici, seul un dispositif 2 est représenté dans un seul souci de simplification.

Dans la pratique, il peut exister un nombre important de tels dispositifs le long de la conduite, par exemple 30 ou 40.

De manière connue, chaque dispositif est constitué d'une chemise métallique tubulaire 20 dont les extrémités opposées sont rendues solidaires, directement ou indirectement de la face externe de la conduite 1 par des bagues annulaires ou jupes de renfort étanches 21.

Une pression P0 règne dans le puits.

A l'origine, les chemises métalliques 20, non déformées, s'étendent sensiblement dans le prolongement des bagues 21.

Un premier fluide sous pression P1 supérieure à P0 est alors envoyé à l'intérieur de la conduite et celui-ci s'introduit par des ouvertures 10 que présente l'ensemble de la conduite 1, disposées en regard des chemises 20, de manière à faire se déformer les chemises métalliques et adopter la position de la figure 2 dans laquelle leur partie intermédiaire centrale est appliquée contre la paroi A1 du puits.

Le fluide sous pression peut être injecté en pressurisant l'intérieur de la conduite 1 entière, ou bien localement au niveau de chaque ouverture 10 à l'aide d'outils de type « cup packers » tels que décrits dans la demande de brevet français 12 59384 non publiée au jour du dépôt de la présente demande.

Bien entendu, le matériau de la chemise et la pression sont choisies de manière à ce que le métal se déforme au-delà de sa limite élastique.

Si la liaison entre la chemise expansible 20 et la conduite 1 est défectueuse (notamment si les bagues 21 ne sont pas étanches), ou si le diamètre du puits A est au moins localement supérieur au diamètre maximum d'expansion de la chemise 20 (situation de la figure 3), il se peut alors qu'au moins un des espaces annulaires B disposés de part et d'autre de la chemise 20 se trouve en communication avec l'intérieur de la conduite 1.

Dans le premier cas, cette communication se fait au travers d'au moins l'une des bagues 21, tandis que dans le second cas, la paroi de la chemise 20 n'étant pas retenue, c'est à dire en appui contre la paroi du puits A, alors celle-ci se fracture, voire explose.

Or, dans le cadre une installation de ce type, c'est justement ce que l'on cherche à éviter.

Par ailleurs, percer des ouvertures 10 dans la conduite 1 fragilise cette dernière. En effet, la tenue mécanique à la traction et à la torsion est diminuée. De plus, cela représente une opération de fabrication supplémentaire qui se répercute sur leur coût de revient et grève défavorablement le temps passé à fabriquer l'installation.

De plus, on connaît par le document EP 2599956 un dispositif qui divulgue l'ensemble des caractéristiques du préambule de la revendication 1.

Il est décrit dans le document US 2013/014941 une conduite étanche qui est pourvue d'un élément d'étanchéité déformable calé contre une butée, l'ensemble étant solidaire d'un piston mobile. Par activation d'un déclencheur, le piston est déplacé de sorte que l'élément d'étanchéité déformable se trouve comprimé entre la butée et un élément fixe du corps de la conduite (effet de pincement), et s'expanse radicalement

La présente invention vise à solutionner le problème exposé plus haut tout en palliant également le risque précité d'effondrement de la chemise quand elle est parvenue dans son état expansé.

Ainsi, la présente invention se rapporte à un dispositif expansible, qui comprend :
- une conduite tubulaire ;
- et, contre sa face externe, une chemise cylindrique expansible coaxiale, dont les extrémités opposées sont reliées de manière étanche à cette face externe ;
   ladite conduite tubulaire délimitant ainsi, avec ladite chemise, un espace étanche, la portion de conduite située en regard dudit espace étant dépourvue de moyens de communication de fluide avec ledit espace,
   caractérisé par le fait que :
- ledit espace est en communication de fluide avec une charge pyrotechnique qui, lorsqu'elle est activée, génère dans ledit espace une pression P1 suffisante pour déformer ladite chemise au-delà de sa déformation élastique,
- ladite charge pyrotechnique est une charge génératrice de gaz et cette charge est placée au sein d'un générateur de gaz,
- ledit générateur de gaz est relié au dit espace par une ouverture traversante formée dans une pièce de liaison liant ladite chemise expansible à ladite conduite, et
- la paroi dudit générateur de gaz est pourvue d'une première valve à clapet anti-retour autorisant un passage de fluide seulement dans le sens - extérieur de ladite chemise expansible vers l'intérieur du générateur de gaz (4),
- et d'une seconde valve à clapet anti-retour autorisant un passage de fluide seulement dans le sens - intérieur du générateur de gaz vers l'extérieur de ladite chemise expansible.

Grâce à l'invention, on arrive à déformer la chemise sans avoir à véhiculer un quelconque liquide sous pression.

Dans l'ensemble de la présente demande, y compris les revendications, on entend par l'expression "en communication de fluide avec une charge pyrotechnique", le fait que la charge pyrotechnique est située à l'extérieur de l'espace, mais que ce dernier communique directement avec la charge, via par exemple au moins une tubulure ou similaire.

Selon d'autres caractéristiques avantageuses et non limitatives de l'invention :
- le dispositif comporte au moins une région capable de s'ouvrir pour constituer un passage entre l'extérieur de la conduite et l'intérieur de l'espace étanche, dès qu'une pression P2 supérieure à P1, règne dans ledit espace ;
- l'activation de ladite charge pyrotechnique est commandée à distance, c'est à dire en dehors dudit espace ;
- ladite activation est réalisée en utilisant un moyen de commande disposé à l'intérieur de la conduite tubulaire, sensiblement en regard de ladite chemise ;
- ladite activation est réalisée en utilisant un moyen de commande convoyé à l'intérieur de la conduite tubulaire par un flux de fluide, l'activation étant réalisée lorsque le moyen d'activation est sensiblement en regard de ladite chemise ;
- ladite région capable de s'ouvrir pour constituer un passage entre l'extérieur de la conduite et l'intérieur de l'espace étanche est située dans la paroi de la chemise expansible elle-même ;
- ladite région capable de s'ouvrir pour constituer un passage entre l'extérieur de la conduite et l'intérieur de l'espace étanche est située dans la pièce de liaison liant la chemise expansible à la conduite ;
- ladite région capable de s'ouvrir pour constituer un passage entre l'extérieur de la conduite et l'intérieur de l'espace étanche est située dans un dispositif externe, en communication de fluide avec l'intérieur de l'espace étanche ;
- ladite région capable de s'ouvrir pour constituer un passage entre l'extérieur et l'intérieur de l'espace est une région présentant une faiblesse mécanique ;
- dans ladite région, une paroi ayant une épaisseur réduite constitue la zone de faiblesse mécanique ;
- ladite région capable de s'ouvrir pour constituer un passage entre l'extérieur et l'intérieur de l'espace est une région dans laquelle est présente au moins un disque de rupture ou une soupape qui est habituellement fermé, mais qui s'ouvre dès que la pression P1 est atteinte ;
- ladite charge pyrotechnique est solide, liquide, ou gazeuse ;
- ladite charge affecte la forme d'un bloc monolithique ou d'un cordon ;
- ladite charge est multiple, c'est à dire qu'elle est constituée d'un ensemble de charges individuelles activées séquentiellement ;
- la chemise expansible présente un dispositif d'étanchéité sur sa face externe ;
- ladite première valve s'ouvre quand une surpression apparait dans l'espace annulaire en regard dudit générateur, tandis que la seconde valve s'ouvre quand une surpression règne dans ledit espace.

D'autres caractéristiques et avantages de l'invention apparaîtront à la lecture de la description suivante d'un mode de réalisation préféré de l'invention. Cette description est faite en référence aux dessins annexés dans lesquels :
- les figures 1 à 3 sont, comme déjà dit, des vues simplifiées en coupe d'une conduite qui s'étend dans un puits préalablement préparé, illustrant les problèmes découlant de l'état de la technique le plus proche ;
- les figures 4 à 6 sont également des vues en coupe longitudinale d'un dispositif expansible dans plusieurs "états" différents ;
- les figures 7 et 8 sont également des vues analogues de modes de réalisation différents du dispositif expansible;
- la figure 9 est encore une vue en coupe longitudinale d'un dispositif expansible;
- la figure 10 est une vue analogue aux précédentes, mais montrant ici deux dispositifs placés tête-bêche sur la même conduite ;
- les figures 11 et 12 sont des vues analogues aux précédentes d'un exemple;
- les figures 13A à 18A, ainsi que les figures 13B à 18B associées sont des schémas destinés à illustrer la structure et le fonctionnement conforme à l'invention.
En se référant à la figure 4, on a affaire ici à un dispositif du même type général que celui qui a été décrit plus haut, en référence aux figures 1 à 3.

Il s'en distingue toutefois par le fait que la conduite 1, est totalement dépourvue de passage, trou ou orifice susceptible de la mettre directement ou indirectement en communication avec l'extérieur.

Il en résulte inévitablement un gain dans la structure de la conduite, mais aussi de temps et financier en ce qui concerne la fabrication du dispositif.

Un autre point de différenciation par rapport à l'état de la technique précité réside dans le fait qu'une charge pyrotechnique 3 est placée dans l'espace E délimité par la chemise expansible 20 et la conduite 1.

La chemise expansible 20 est comme déjà dit, reliée de manière étanche à la face externe de la conduite 1 par des bagues 21.

La chemise 20 peut être fabriquée, de manière non limitative, en matériaux de type acier inoxydable austénitique, super-austénitique ou à base Nickel. L'épaisseur de la chemise 20 est par exemple comprise entre 2 mm et 15 mm, voire plus.

A titre de charge pyrotechnique susceptible d'être utilisée dans le cadre de l'invention, on peut envisager un explosif de type déflagrant ou brisant, par exemple de type propergol ou TNT.

Suite au déclenchement de la charge 3, la pression augmente à l'intérieur de la chemise expansible 20 jusqu'à forcer la paroi de celle-ci dans le sens de son expansion.

La charge 3 est avantageusement munie d'un récepteur non représenté qui, quand il est sollicité, initie le déclenchement de la combustion de la charge.

Aussi, il est nécessaire de prévoir des moyens de déclenchement. A titre indicatif, cela peut être mis en oeuvre, par exemple :
- par un outil à liaison filaire (appelé en anglais "Wireline"), qui est descendu dans le puits jusqu'à venir dans la région de la chemise 20, pour communiquer avec le récepteur ;
- par un objet convoyé dans la conduite 1 par le flux du fluide qui y circule ;
- par une information transmise au travers de la boue ou de la conduite pour communiquer avec le récepteur.

L'énergie dégagée par la charge pyrotechnique 3 continue à être libérée et la chemise expansible 20 ne peut plus s'expanser car elle arrive au contact de la paroi interne A1 du puits A.

Dans ces conditions, la pression continue donc à augmenter dans l'enceinte délimitée par la chemise 20. Lorsqu'une pression P2 supérieure à P1 est atteinte, au moins une région de la chemise s'ouvre pour constituer au moins un passage 200 entre l'intérieur de la chemise 20 et l'un ou l'autre des espaces annulaires B disposés de part et d'autre de la chemise.

Ladite région peut avantageusement être matérialisée par une épaisseur réduite de la paroi 2 de la chemise 20, région qui est bien entendu moins résistante mécaniquement.

Dans un autre mode de réalisation non représenté, on peut envisager la présence d'au moins un disque de rupture qui se rompt sous l'effet de la pression prédéterminée P2.

Dans encore un autre mode de réalisation non représenté, on peut envisager la présence d'au moins un clapet qui est normalement fermé, mais s'ouvre sous l'effet de la pression prédéterminée P2. La pression est ainsi libérée et la charge 3 peut finir de libérer son énergie sans continuer à augmenter la pression dans la chemise expansible 20.

La charge pyrotechnique peut prendre des formes diverses. A titre de simple exemple, on peut ainsi envisager qu'elle puisse être solide. Dans ce cas, on aura préférentiellement affaire à un bloc monolithique ou un cordon.

Dans un autre mode de réalisation, cette charge peut être liquide ou gazeuse.

Dans la variante de réalisation illustrée à la figure 7, la paroi de la chemise 20 est dépourvue d'ouverture ou de passage 200. En revanche, l'une des bagues 21 de la chemise, c'est à dire l'une des pièces de liaison de la chemise 20 à la conduite 1, est pourvue d'une ouverture 210 qui fait communiquer l'espace interne de la chemise 20 avec l'espace annulaire B associé.

Dans l'exemple de la figure 8, cette ouverture est pratiquée dans une pièce 22 qui coopère avec une des bagues 21.

Les ouvertures 210 fonctionnent à l'identique des ouvertures 200. Elles sont initialement bouchées, lorsqu'une pression P2 supérieure à P1 est atteinte, les ouvertures 210 s'ouvrent pour constituer au moins un passage entre l'intérieur de la chemise 20 et l'un ou l'autre des espaces annulaires B disposés de part et d'autre de la chemise.

Lorsqu'une pression différentielle est appliquée aux espaces annulaires B se situant de part et d'autre de la chemise 20, par exemple une pression P3 supérieure à P2, le fluide présent (et donc la pression) communique avec l'espace intérieur E de la chemise expansible 20 par les ouvertures, en l'occurrence les ouvertures 200 si l'on considère le mode de réalisation de la figure 6.

La pression à l'intérieur de la chemise expansible 20 est de ce fait identique à la pression différentielle, ce qui confère à la chemise d'excellentes propriétés d'isolation de zone.

Pour améliorer les propriétés d'étanchéité, la chemise expansible peut être revêtue d'une couche d'étanchéité composée d'élastomère adhérisé ou de joints tels que décrits dans la demande française n° 1358224 au nom du présent demandeur, non publiée au jour du dépôt de la présente demande.

Enfin, si la pression dans les espaces annulaires B varie au cours du temps et s'inverse alternativement, il est envisageable de monter deux dispositifs d'isolation 2 en opposition. Cette situation est illustrée à la figure 10.

Dans le mode de réalisation des figures 11 et 12, on a affaire à une structure similaire aux autres cas exposés plus haut.

Toutefois, dans cet exemple, la charge pyrotechnique n'est pas située à l'intérieur dudit espace E, mais à l'extérieur de celui-ci, à proximité de la chemise 20 et de la conduite 1.

Ainsi, sur les figures précitées, la charge 3 est en appui sur la face extérieure de la conduite 1.

Elle est en place dans un étui étanche et est reliée, c'est à dire est en communication de fluide avec l'espace E, via une tubulure 30 et une ouverture traversante 210 d'une des bagues 21.

Lors de l'initiation de la charge, l'augmentation de pression est répercutée à l'intérieur de l'espace E, en déformant la chemise 20.

Le reste du fonctionnement du dispositif est identique à ce qui a été décrit précédemment. Le mode de réalisation suivant l'invention est illustré sur les figures restantes.

Chaque figure portant l'indice "A" est associée à une figure portant l'indice "B". Sur cette figure est visible une partie agrandie de la figure associée, comme le montrent les doubles flèches visibles sur les planches correspondantes.

En se reportant aux figures 13A et 13B, on constate que l'on a affaire à un dispositif qui présente certaines analogies avec le mode de réalisation décrit en référence aux figures 11 et 12.

En effet, la charge pyrotechnique 3 n'est pas ici située à l'intérieur de l'espace E, mais à l'extérieur de celui-ci, à proximité de la chemise 20 et de la conduite 1.

Plus précisément, la charge pyrotechnique 3, qui est ici une charge génératrice de gaz est disposée à l'intérieur d'un générateur de gaz 4 constituée d'une capsule étanche en métal. Cette charge pyrotechnique peut être de type Propergol ou poudre, ou tout système exothermique permettant de générer une grande quantité de molécules gazeuses.

Dans l'exemple illustré ici, le générateur est constitué de deux chambres 40 et 41 qui communiquent entre elles, à savoir une chambre de combustion 40 et une chambre de transfert 41 des gaz générés par ladite combustion.

Toutefois, d'autres "architectures" que celle-ci peuvent être envisagées. On pense tout particulièrement à une variante dans laquelle les deux chambres précitées ne feraient qu'une.

Selon un mode de réalisation possible, la chambre de combustion 40 accueille un initiateur de combustion de type connu, dont le déclenchement est effectué à distance, par exemple via une impulsion électrique transmise par liaison filaire ou non filaire (non représentée sur les figures).

Le générateur 4 est relié, du côté de la chambre 41 à l'espace E de la chemise 20 par une ouverture traversante 210 pratiquée dans l'une des bagues 21 de liaison étanche entre la chemise 20 et la conduite.

Par ailleurs et ainsi que cela est plus particulièrement visible à la figure 13B, le générateur 4, et plus particulièrement sa paroi, au niveau de la chambre 41, est pourvue de deux valves à clapet anti retour 5 et 6.

Chacune est pourvue d'une bille 50, respectivement 60 et d'un ressort 51, respectivement 61 qui sollicite la bille contre son siège de manière à fermer chaque valve.

Elles sont montées tête bêche, c'est à dire à l'inverse l'une de l'autre.

Ainsi, en ce qui concerne la valve 5, lorsque la bille 50 est n'est pas en butée contre son siège, une communication de fluide n'est possible que dans le sens - extérieur de ladite chemise expansible 20 vers l'intérieur du générateur de gaz 4. En ce qui concerne la valve 6, lorsque la bille 60 n'est pas en butée contre son siège, une communication de fluide n'est possible que dans le sens intérieur du générateur de gaz 4 vers extérieur de ladite chemise expansible 20.

On comprendra l'intérêt de ces dispositions dans la suite de la présente description.

En effet, on va maintenant expliquer le fonctionnement d'un tel dispositif tout en précisant des caractéristiques techniques préférées de ces valves.

La situation des figures 13A et B correspond à un état de "repos" préalable au déclenchement de la combustion de la charge 3.

Une fois la combustion de la charge 3 initiée, une grande quantité de gaz et, par voie de conséquence, une augmentation de pression apparaissent dans le générateur 4 (voir figures 14A et B), les gaz s'engouffrant dans l'espace E de la chemise 20, comme le montre la flèche f des figures 15A et B).

La nature, le poids et le dimensionnement de la charge pyrotechnique sont choisis par l'homme du métier, de telle sorte que soit générée dans l'espace E une pression P1 suffisante pour déformer la chemise 20 au-delà de sa déformation élastique.

On arrive alors dans la situation des figures 16A et B où la déformation de la chemise 20 n'est plus possible car sa paroi vient en butée contre la paroi intérieure A1 du puits A.

Le ressort 62 de la valve 6 est taré de manière à ce que dans ces circonstances d'augmentation de pression et d'impossibilité d'expansion de la chemise 20, le surplus de pression s'échappe vers l'extérieur, comme le montre la flèche g des figures 17A et B.

Néanmoins, si une surpression survenait dans la zone annulaire B en regard du générateur 4, alors un équilibrage des pressions intervient par ouverture de la valve 5, dont le ressort 51 est taré en conséquence.

Ceci est illustré par les flèches h et j des figures 18A et B.

Cela permet d'éviter que la paroi de la chemise 20 ne s'effondre sur elle-même.

Dans l'ensemble de la présente description, il a été question d'une charge formant un seul et unique bloc. Mais on peut tout à fait prévoir que ladite charge soit multiple, c'est à dire qu'elle soit constituée d'un ensemble de charges individuelles activées séquentiellement.

## Revendications

1. Dispositif expansible, notamment de fracturation hydraulique, qui comprend :
- une conduite tubulaire (1) ;
- et, contre sa face externe, une chemise cylindrique expansible coaxiale (20), dont les extrémités opposées sont reliées de manière étanche à cette face externe ;
ladite conduite tubulaire (1) délimitant ainsi, avec ladite chemise (20), un espace étanche (E), la portion de conduite (1) située en regard dudit espace (E) étant dépourvue de moyens de communication de fluide avec ledit espace (E),
**caractérisé par le fait que** :
- ledit espace (E) est en communication de fluide avec une charge pyrotechnique (3) qui, lorsqu'elle est activée, génère dans ledit espace (E) une pression P1 suffisante pour déformer ladite chemise (20) au-delà de sa déformation élastique,
- ladite charge pyrotechnique (3) est une charge génératrice de gaz et que cette charge est placée au sein d'un générateur de gaz (4),
- ledit générateur de gaz (4) est relié au dit espace (E) par une ouverture traversante (210) formée dans une pièce de liaison (21) liant ladite chemise expansible (20) à ladite conduite (1), et
- la paroi dudit générateur de gaz est pourvue d'une première valve (5) à clapet anti-retour autorisant un passage de fluide seulement dans le sens - extérieur de ladite chemise expansible (20) vers l'intérieur du générateur de gaz (4),
- et d'une seconde valve (6) à clapet anti-retour autorisant un passage de fluide seulement dans le sens - intérieur du générateur de gaz (4) vers l'extérieur de ladite chemise expansible (20).

2. Dispositif selon la revendication 1, **caractérisé par le fait qu'**il comporte au moins une région capable de s'ouvrir pour constituer un passage (200) entre l'extérieur de la conduite (1) et l'intérieur de l'espace étanche (E), dès qu'une pression P2 supérieure à P1, règne dans ledit espace (E).

3. Dispositif selon l'une des revendications 1 ou 2, **caractérisé par le fait que** l'activation de ladite charge pyrotechnique (3) est commandée à distance, c'est à dire en dehors dudit espace (E).

4. Dispositif selon la revendication 3, **caractérisé par le fait que** ladite activation est réalisée en utilisant un moyen de commande disposé à l'intérieur de la conduite tubulaire (1), sensiblement en regard de ladite chemise (20).

5. Dispositif selon la revendication 3, **caractérisé par le fait que** ladite activation est réalisée en utilisant un moyen de commande convoyé à l'intérieur de la conduite tubulaire (1) par un flux de fluide, l'activation étant réalisée lorsque le moyen d'activation est sensiblement en regard de ladite chemise (20).

6. Dispositif selon la revendication 2, **caractérisé par le fait que** ladite région capable de s'ouvrir pour constituer un passage (200) entre l'extérieur de la conduite (1) et l'intérieur de l'espace étanche (E) est située dans la paroi (2) de la chemise expansible (20) elle-même.

7. Dispositif selon la revendication 2, **caractérisé par le fait que** ladite région capable de s'ouvrir pour constituer un passage entre l'extérieur de la conduite (1) et l'intérieur de l'espace étanche (E) est située dans la pièce de liaison (21) liant la chemise expansible (20) à la conduite (1).

8. Dispositif selon la revendication 2, **caractérisé par le fait que** ladite région capable de s'ouvrir pour constituer un passage entre l'extérieur de la conduite (1) et l'intérieur de l'espace étanche (E) est située dans un dispositif externe (22), en communication de fluide avec l'intérieur de l'espace étanche (E).

9. Dispositif selon la revendication 6, **caractérisé par le fait que** ladite région capable de s'ouvrir pour constituer un passage (200) entre l'extérieur et l'intérieur de l'espace (E) est une région présentant une faiblesse mécanique.

10. Dispositif selon la revendication 9, **caractérisé par le fait que**, dans ladite région, une paroi ayant une épaisseur réduite constitue la zone de faiblesse mécanique.

11. Dispositif selon la revendication 2, **caractérisé par le fait que** ladite région capable de s'ouvrir pour constituer un passage entre l'extérieur et l'intérieur de l'espace (E) est une région dans laquelle est présente au moins un disque de rupture ou une soupape qui est habituellement fermé(e), mais qui s'ouvre dès que la pression P1 est atteinte.

12. Dispositif selon l'une des revendications précédentes, **caractérisé par le fait que** ladite charge pyrotechnique (3) est solide.

13. Dispositif selon la revendication 12, **caractérisé par le fait que** la dite charge (3) affecte la forme d'un bloc monolithique ou d'un cordon.

14. Dispositif selon l'une des revendications 1 à 11, **caractérisé par le fait que** ladite charge pyrotechnique (3) est liquide ou gazeuse.

15. Dispositif selon l'une des revendications précédentes **caractérisé en ce que** la chemise expansible (20) présente un dispositif d'étanchéité sur sa face externe.

16. Dispositif selon l'une des revendications précédentes, **caractérisé par le fait que** ladite charge (3) est multiple, c'est à dire qu'elle est constituée d'un ensemble de charges individuelles activées séquentiellement.

17. Dispositif selon la revendication 1, **caractérisé par le fait que** ladite première valve (5) s'ouvre quand une surpression apparait dans l'espace annulaire (B) en regard dudit générateur (4), tandis que la seconde valve (6) s'ouvre quand une surpression règne dans ledit espace (E).

## Patentansprüche

1. Expandierbare Vorrichtung, insbesondere für Fracking, die umfasst:
- eine Rohrleitung (1),
- und an ihrer Außenseite einen koaxialen expandierbaren zylindrischen Mantel (20), dessen gegenüberliegende Enden mit dieser Außenseite dicht verbunden sind,
wobei die Rohrleitung (1) somit mit dem Mantel (20) einen dichten Raum (E) begrenzt, wobei der Abschnitt der Leitung (1), der dem Raum (E) zugewandt ist, keine Fluidkommunikationsmittel mit dem Raum (E) aufweist,
**dadurch gekennzeichnet, dass**:
- der Raum (E) in Fluidkommunikation mit einer pyrotechnischen Ladung (3) ist, die, wenn sie aktiviert ist, in dem Raum (E) einen Druck P1 erzeugt, der ausreichend ist, um den Mantel (20) jenseits seiner elastischen Verformung zu verformen,
- wobei die pyrotechnische Ladung (3) eine Gaserzeugungsladung ist und diese Ladung innerhalb eines Gaserzeugers (4) angeordnet ist,
- wobei der Gaserzeuger (4) mit dem Raum (E) mittels einer Durchgangsöffnung (210) verbunden ist, die in einem Verbindungsteil (21) ausgebildet ist, das den expandierbaren Mantel (20) mit der Leitung (1) verbindet, und
- die Wand des Gaserzeugers mit einem ersten Klappen-Rückschlagventil (5) ausgestattet ist, das einen Fluiddurchgang nur in der Richtung von außerhalb des expandierbaren Mantels (20) in das Innere des Gaserzeugers (4) erlaubt,
- und einem zweiten Klappen-Rückschlagventil (6), das einen Fluiddurchgang nur in der Richtung Inneres des Gaserzeugers (4) nach außerhalb des expandierbaren Mantels (20) erlaubt.

2. Vorrichtung nach Anspruch 1, **dadurch gekennzeichnet, dass** sie mindestens eine Region aufweist, die imstande ist, sich zu öffnen, um einen Durchgang (200) zwischen außerhalb der Leitung (1) und dem Innern des dichten Raums (E) zu bilden, sobald ein Druck P2 größer als P1 in dem Raum (E) herrscht.

3. Vorrichtung nach einem der Ansprüche 1 oder 2, **dadurch gekennzeichnet, dass** die Aktivierung der pyrotechnischen Ladung (3) ferngesteuert wird, das heißt, außerhalb des Raums (E).

4. Vorrichtung nach Anspruch 3, **dadurch gekennzeichnet, dass** die Aktivierung durch Benutzung eines Steuermittels durchgeführt wird, das im Innern der Rohrleitung (1) etwa gegenüber dem Mantel (20) angeordnet ist.

5. Vorrichtung nach Anspruch 3, **dadurch gekennzeichnet, dass** die Aktivierung durch Benutzung eines Steuermittels durchgeführt wird, das in das Innere der Rohrleitung (1) mittels eines Fluidstroms eingeführt wird, wobei die Aktivierung durchgeführt wird, wenn sich das Aktivierungsmittel etwa gegenüber dem Mantel (20) befindet.

6. Vorrichtung nach Anspruch 2, **dadurch gekennzeichnet, dass** sich die Region, die imstande ist, sich zu öffnen, um einen Durchgang (200) zwischen außerhalb der Leitung (1) und dem Innern des dichten Raums (E) zu bilden, in der Wand (2) des expandierbaren Mantels (20) selbst befindet.

7. Vorrichtung nach Anspruch 2, **dadurch gekennzeichnet, dass** sich die Region, die imstande ist, sich zu öffnen, um einen Durchgang zwischen außerhalb der Leitung (1) und dem Innern des dichten Raums (E) zu bilden, in dem Verbindungsteil (21) befindet, das den expandierbaren Mantel (20) mit der Leitung (1) verbindet.

8. Vorrichtung nach Anspruch 2, **dadurch gekennzeichnet, dass** sich die Region, die imstande ist, sich zu öffnen, um einen Durchgang zwischen außerhalb der Leitung (1) und dem Innern des dichten Raums (E) zu bilden, in einer äußeren Vorrichtung (22) in Fluidkommunikation mit dem Innern des dichten Raums (E) befindet.

9. Vorrichtung nach Anspruch 6, **dadurch gekennzeichnet, dass** die Region, die imstande ist, sich zu öffnen, um einen Durchgang (200) zwischen außerhalb und dem Innern des Raums (E) zu bilden, eine Region ist, die eine mechanische Schwäche aufweist.

10. Vorrichtung nach Anspruch 9, **dadurch gekennzeichnet, dass** in der Region eine Wand mit einer reduzierten Stärke die mechanische Schwächungszone darstellt.

11. Vorrichtung nach Anspruch 2, **dadurch gekennzeichnet, dass** die Region, die imstande ist, sich zu öffnen, um einen Durchgang zwischen außerhalb und dem Innern des Raums (E) zu bilden, eine Region ist, in der mindestens eine Berstscheibe oder ein Ventil, die normalerweise geschlossen sind, vorhanden ist, aber die/das sich öffnet, sobald der Druck P1 erreicht ist.

12. Vorrichtung nach einem der vorangehenden Ansprüche, **dadurch gekennzeichnet, dass** die pyrotechnische Ladung (3) fest ist.

13. Vorrichtung nach Anspruch 12, **dadurch gekennzeichnet, dass** die Ladung (3) die Form eines monolithischen Blocks oder eines Strangs hat.

14. Vorrichtung nach einem der Ansprüche 1 bis 11, **dadurch gekennzeichnet, dass** die pyrotechnische Ladung (3) flüssig oder gasförmig ist.

15. Vorrichtung nach einem der vorangehenden Ansprüche, **dadurch gekennzeichnet, dass** der expandierbare Mantel (20) ein Dichtungsmittel auf seiner Außenseite aufweist.

16. Vorrichtung nach Anspruch 1, **dadurch gekennzeichnet, dass** die Ladung (3) vielfach ist, das heißt, dass sie von einer Einheit individueller, sequentiell aktivierter Ladungen gebildet ist.

17. Vorrichtung nach Anspruch 1, **dadurch gekennzeichnet, dass** sich das erste Ventil (5) öffnet, wenn ein Überdruck in dem ringförmigen Raum (B) gegenüber dem Erzeuger (4) entsteht, wogegen sich das zweite Ventil (6) öffnet, wenn ein Überdruck in dem Raum (E) herrscht.

## Claims

1. An expandable device, particularly for hydraulic fracturing, which includes:
- a tubular pipe (1);
- and, against its outer face, an expandable coaxial cylindrical jacket (20), the opposite ends whereof are sealingly connected with this outer face;
said tubular pipe (1) thus delimiting, with said jacket (20), a sealed space (E), the portion of pipe (1) situated facing said (E) being without means of fluid communication with said space (E),
**characterized by** the fact that:
- said space (E) is in fluid communication with a pyrotechnic charge (3) which, when it is activated, generates in said space (E) a pressure P1 sufficient to deform said jacket (20) beyond its elastic deformation,
- said pyrotechnic charge (3) is a gas generator charge and that this charge is placed inside a gas generator (4),
- said gas generator (4) is connected with said space (E) by a through opening (210) formed in a connecting piece (21) connecting said expandable jacket (20) with said pipe (1),
- the wall of said gas generator is provided with a first non-return valve (5) which allows passage of fluid in only the direction from outside said expandable jacket (20) to the inside of the gas generator (4),
- and with a second non-return valve (6) allowing passage of fluid in only the direction from inside the gas generator (4) to outside said expandable jacket (20).

2. The device according to Claim 1, **characterized by** the fact that it comprises at least one region capable of opening to constitute a passage (200) between the outside of the pipe (1) and the inside of the sealed space (E), as soon as a pressure P2 greater than P1 occurs in said space (E).

3. The device according to one of claims 1 or 2, **characterized by** the fact that activation of said pyrotechnic charge (3) is controlled remotely, that is outside said space (E).

4. The device according to claim 3, **characterized by** the fact that said activation is accomplished using a control means placed inside the tubular pipe (1), substantially facing said jacket (20).

5. The device according to claim 3, **characterized by** the fact that said activation is accomplished using a control means conveyed inside the tubular pipe (1) by a fluid flow, activation being accomplished when the activation means is substantially facing said jacket (20).

6. The device according to claim 2, **characterized by** the fact that said region capable of opening to constitute a passage (200) between the outside of the pipe (1) and the inside of the sealed space (E) is situated in the wall (2) of the expandable jacket (20) itself.

7. The device according to claim 2, **characterized by** the fact that said region capable of opening to constitute a passage between the outside of the pipe (1) and the inside of the sealed space (E) is situated in the connecting piece (21) connecting the expandable jacket (20) to the pipe (1).

8. The device according to claim 2, **characterized by** the fact that said region capable of opening to constitute a passage between the outside of the pipe (1) and the inside of the sealed space (E) is situated in an external device (22), in fluid communication with the inside of the sealed space (E).

9. The device according to claim 6, **characterized by** the fact that said region capable of opening to constitute a passage (200) between the outside of the pipe and the inside of the sealed space (E) is a region exhibiting mechanical weakening.

10. The device according to claim 9, **characterized by** the fact that, in said region, a wall having reduced thickness constitutes the mechanically weakened zone.

11. The device according to claim 2, **characterized by** the fact that said region capable of opening to constitute a passage between the outside and the inside of the space (E) is a region wherein is present at least one burst diaphragm or a valve which is usually closed, but which opens as soon as pressure P1 is reached.

12. The device according to one of the preceding claims, **characterized by** the fact that said pyrotechnic charge (3) is solid.

13. The device according to claim 12, **characterized by** the fact that said charge (3) takes the form of a monolithic block or a cord.

14. The device according to one of claims 1 to 11, **characterized by** the fact that said pyrotechnic charge (3) is liquid or gaseous.

15. The device according to one of the preceding claims, **characterized in that** the expandable jacket (20) has a sealing device on its outer face.

16. The device according to one of the preceding claims, **characterized by** the fact that said charge (3) is multiple, that is consisting of a set of individual charges, sequentially activated.

17. The device according to claim 1, **characterized by** the fact that said first valve (5) opens when an overpressure appears in the annular space (B) facing said generator (4), while the second valve (6) opens when an overpressure exists in said space (E).
